# FASCICULE DE BREVET EUROPEEN

(11) **EP 0 888 487 B1**
(45) Date de publication et mention de la délivrance du brevet: **04.06.2003**
(21) Numéro de dépôt: 97907171.9
(22) Date de dépôt: 04.03.1997
(51) Int. Cl.: E04H 1/04

(54) **BATIMENT MIXTE, PAR EXEMPLE A USAGE D'HABITATION ET PROFESSIONNEL**
KOMBINIERTES GEBÄUDE, ZUM BEISPIEL FÜR WOHN- UND GESCHÄFTSBEREICH
MIXED BUILDING, FOR EXAMPLE FOR RESIDENTIAL AND PROFESSIONAL PURPOSES

(30) Priorité: 18.03.1996 FR 9603554
(43) Date de publication de la demande: 07.01.1999
(73) Titulaire: Halbitte, Dominique, 69009 Lyon (FR)
(72) Inventeur: Halbitte, Dominique, 69009 Lyon (FR)
(74) Mandataire: Guerre, Dominique
(86) Numéro de dépôt international: FR9700381
(87) Numéro de publication internationale: WO97035082

(56) Documents cités:
- WO-A-82/04458
- WO-A-95/06795

## Description

La présente invention concerne l'agencement et la disposition de tout bâtiment ou construction, pour y intégrer de manière pratique différentes activités, à savoir professionnelle et d'habitation, notamment d'hébergement.

La présente invention sera introduite, définie, explicitée, et discutée, mais uniquement à titre d'exemple non limitatif de sa portée, par référence à un bâtiment mixte intégrant des activités du type hôtel et du type bureau.

On connaît déjà un bâtiment mixte, à usage du type bureau, et à usage du type habitation, comprenant :
- au moins un local agencé en tant qu'habitation, à savoir en tant que chambre, situé à un niveau dit d'habitation,
- au moins un local agencé en tant que local professionnel, à savoir en bureau, situé à un autre niveau dit professionnel,
- et au moins un passage intérieur et privatif, notamment avec un escalier,. s'étendant du niveau d'habitation au niveau professionnel, et reliant entre eux le local d'habitation et le local professionnel.

La présente invention a pour objet un bâtiment mixte tel que précédemment défini, disposé et agencé pour permettre une coexistence, mais aussi une indépendance des activités professionnelles et des activités d'habitation respectivement, dans le même bâtiment mixte.

Un bâtiment conforme à la présente invention, comprend les caractéristiques énoncées dans la revendication 1.

Conformément à l'invention, le bâtiment défini précédemment est utilisé de manière mixte, c'est-à-dire pour un usage professionnel, notamment du type bureau, et un usage d'habitation, notamment d'hébergement, par exemple du type hôtel, selon les dispositions suivantes :
- le premier local est agencé en tant qu'habitation, et le premier niveau est à usage d'habitation,
- le second local est agencé en tant que local professionnel, et le second niveau est à usage professionnel,
- le premier accès est à usage d'habitation, et comporte par exemple un hall d'entrée pour un résident,
- le second accès est à usage professionnel, et comporte par exemple un hall d'entrée pour un visiteur professionnel
- les premiers moyens de circulation sont à usage d'habitation,
- les seconds moyens de circulation sont à usage professionnel,
- et le module est un module d'occupation mixte, réservé à un résident par exemple, avec un première desserte d'habitation, et une seconde desserte professionnelle.

Un bâtiment, tel que défini précédemment et utilisé selon l'invention, permet donc de séparer les flux de circulation, résultant de l'activité d'habitation ou d'hébergement, par exemple du type hôtel, et les flux de circulation professionnelle, notamment de type bureau, et d'aménager les parties correspondantes du bâtiment de manière spécifique à ces deux activités respectivement. On obtient ainsi un bâtiment ayant d'un côté ou pour une partie l'aspect complet d'un immeuble d'habitation ou d'hébergement, par exemple d'un hôtel, et de l'autre côté ou pour une autre partie, l'aspect d'un immeuble professionnel, par exemple de bureaux, et ceci sans que les deux activités correspondantes s'interpénètrent et se contrarient mutuellement.

La présente invention est maintenant décrite par référence au dessin annexé, dans lequel :
- la figure 1 représente en coupe verticale, un bâtiment mixte selon l'invention, à la fois du type bureau, et du type hôtel,
- la figure 2 représente une vue en coupe et partielle du bâtiment mixte représenté à la figure 1.

Un bâtiment mixte conforme au dessin annexé a la double fonction d'un hôtel et d'un immeuble de bureaux. Et il est agencé et est disposé comme décrit ci-après, pour répondre à cette double fonction, avec des flux de circulation des personnes et des activités correspondant à ces deux fonctions respectivement, totalement séparés et indépendants.

A cette fin, de manière générale, ce bâtiment comprend :
- un accès 10 dit d'habitation ou d'hébergement, par exemple un hall d'entrée ou réception, de type hôtelier, pour un résident, cet accès étant situé au rez-de-chaussée de l'immeuble,
- un autre accès 11 dit professionnel, par exemple un hall d'entrée du type réception d'un immeuble de bureaux, pour un visiteur professionnel, situé également au rez-de-chaussée de l'immeuble, cet accès professionnel étant dans ce cas isolé et indépendant de l'accès 10 d'habitation ou d'hébergement,
- une pluralité de niveaux, dits d'habitation, 2 et 4 par exemple, communiquant avec l'accès 10 d'habitation, par des moyens 13 de circulation, dit d'habitation, propres au niveau d'habitation, comprenant par exemple un couloir de circulation,
- une même pluralité d'autres niveaux, 1 et 3 par exemple, dits professionnels, communiquant avec l'accès professionnel 11, par des moyens 14 de circulation professionnelle, propres aux différents niveaux professionnels, séparés et indépendants des moyens 13 de circulation d'habitation,
- les niveaux d'habitation 2, 4 étant intercalés entre les niveaux d'habitation 1, 3, de telle sorte qu'un niveau d'habitation donné, par exemple 2, est différent du niveau professionnel consécutif adjacent (selon la hauteur de l'immeuble), par exemple lui est superposé.

A chaque niveau d'habitation, par exemple au niveau 2, sont disposés et agencés plusieurs locaux indépendants d'habitation ou d'hébergement, du type chambres d'hôtel, dont l'un est illustré sous la référence numérique 231, avec une codification selon laquelle la centaine désigne le niveau, le dizaine le numéro d'ordre du local sur le niveau, et l'unité le type de local, à savoir d'habitation dans le cas présent. Pour chaque niveau d'habitation, par exemple 2, tous les locaux sont desservis uniquement par les moyens de circulation 13 d'habitation, propres à ce niveau, quant à leur accès par l'extérieur, par exemple par une porte palière ou desserte 7, pour le résident.

A chaque niveau professionnel, par exemple au niveau 1, sont disposés et agencés une pluralité de locaux professionnels, par exemple 132, avec une codification selon laquelle la centaine désigne le niveau, la dizaine le numéro d'ordre du local d'habitation sur le niveau, et l'unité le type de local, à savoir professionnel dans le cas présent. Pour un même niveau professionnel, par exemple 1, tous les locaux professionnels sont desservis uniquement par les moyens 14 de circulation professionnelle, quant à leur accès par l'extérieur, par exemple par une porte palière ou desserte 6, pour un visiteur professionnel, mais aussi éventuellement pour le résident.

Comme le montre la figure 1, le nombre de locaux professionnels précédemment décrit est identique au nombre de locaux d'habitation, et dans une même tranche de l'immeuble, les locaux d'habitation sont intercalés entre les locaux professionnels, de telle sorte qu'un local d'habitation, situé à un niveau donné, correspond ou est afférent à un local professionnel, au niveau immédiatement supérieur ou inférieur.

Exceptée l'intercalation d'un niveau professionnel entre deux niveaux d'habitation, ou d'un niveau d'habitation entre deux niveaux professionnels, l'alignement selon la hauteur de l'immeuble des locaux d'habitation et professionnels n'est nullement obligatoire, et toutes autres configurations peuvent être adoptées en ce qui. concerne la relation entre les locaux professionnels et d'habitation. Par exemple un local d'habitation peut être décalé par rapport à un local professionnel, ou encore la surface au sol d'un local professionnel peut être différente, par exemple plus grande, que la surface au sol du local d'habitation, etc...

Comme montré à la figure 2, en considérant un local d'habitation, par exemple 421, et un local professionnel, par exemple 322, immédiatement consécutif selon la hauteur de l'immeuble, par exemple en dessus ou en dessous du local d'habitation 421, un passage 8 intérieur et privatif, notamment avec un escalier, s'étend du niveau d'habitation 4 vers le niveau professionnel 3, en reliant entre eux le local d'habitation 421 et le local professionnel 322. Eventuellement, ce passage privatif 8 est fermé par deux portes 81 et 82, l'une pour l'isoler vis-à-vis du local d'habitation 421, et l'autre pour l'isoler du local professionnel 322.

De cette manière, le local d'habitation 421 et le local professionnel 322 se trouvent ainsi rassemblés selon un module 9 d'occupation mixte, réservé en totalité et uniquement à un résident par exemple, et avec des dessertes par l'extérieur 7 et 6 totalement séparées, respectivement d'habitation et professionnelle, et ceci sans que le flux d'activité professionnelle rencontre le flux d'activité résultant de la fonction habitation ou hébergement, par exemple hôtel de l'immeuble.

En définitive, en généralisant les principes de la présente invention, pour un immeuble ou bâtiment comprenant x niveaux d'habitation et y niveaux professionnels, x et y étant des nombres entiers, identiques ou différents, et n locaux d'habitation par niveau d'habitation, et p locaux professionnels par niveau professionnel, locaux reliés respectivement entre eux, deux à deux, par n passages intérieurs et privatifs, n et p étant des nombres entiers, identiques ou différents, l'agencement précédemment décrit définit n modules d'occupation mixte, à savoir professionnelle et d'habitation, reliant chacun deux niveaux successifs d'habitation et professionnel, et ceci pour n résidents permanents ou temporaires. Et comme décrit précédemment, les flux d'activité professionnelle et d'habitation de l'immeuble demeurent néanmoins indépendants, et préservent en conséquence l'exercice d'une fonction donnée par rapport à l'exercice de l'autre fonction.

A titre complémentaire, et comme montré par les figures 1 et 2, les moyens 13 de circulation d'habitation et les moyens 14 de circulation professionnelle comprennent respectivement deux batteries d'ascenseurs 15 et 16, séparées et indépendantes l'une de l'autre, desservant respectivement et séparément les niveaux d'habitation, par exemple 2, 4, et les niveaux de circulation professionnelle, par exemple 1, 3.

Bien entendu, quand on parle d'indépendance ou séparation, soit des niveaux d'habitation et professionnel, soit des moyens de circulation 13 d'habitation et 14 de circulation professionnelle, il s'agit d'une séparation ou indépendance, en quelque sorte "étanchéité", en utilisation normale de l'immeuble ou du bâtiment mixte, ce qui n'exclut pas, bien évidemment la disposition des passages temporaires, par exemple des portes ou escaliers communs imposés par des raisons de sécurité, entre ces différents niveaux ou entre ces différents moyens de circulation.

Tout bâtiment selon l'invention peut comprendre d'autres niveaux, agencés différemment, c'est-à-dire sans modules d'occupation mixte, par exemple avec des locaux d'habitation et/ou professionnels ne formant pas entre eux des modules d'occupation mixte. Et sur un même niveau du bâtiment, des locaux d'habitation ou professionnels, indépendants de tous modules d'occupation mixte, peuvent être intercalés entre des locaux d'habitation ou professionnels, appartenant à des modules d'occupation mixtes.

## Revendications

1. Bâtiment comprenant :
- au moins deux niveaux (2,4; 1,3), à savoir un premier niveau (2,4) comportant une pluralité de premiers locaux (231, 431),et un deuxième niveau (1,3) comportant une pluralité de seconds locaux (132, 332),
- deux accès (10,11) indépendants l'un de l'autre, à savoir un premier accès (10) et un second accès (11),
- au moins deux moyens (13) de circulation, propres aux deux niveaux (2,4; 1,3) respectivement, mais séparés et indépendants l'un de l'autre, à savoir un premier moyen (13) de circulation, propre au premier niveau, communiquant, d'une part avec le premier accès, et d'autre part avec la pluralité de premier locaux (231, 431), desservis (7) par l'extérieur uniquement par le premier moyen de circulation, et un second moyen (14) de circulation, propre au deuxième niveau, communicant d'une part avec le deuxième accès, et d'autre part avec la pluralité de deuxièmes locaux (132, 332), desservis (6) par l'extérieur uniquement par le deuxième moyen de circulation
- les premiers locaux (231, 431) et les second locaux (132, 332) étant rassemblés selon une pluralité de modules (9) comportant chacun un passage (8) intérieur et privatif s'étendant du premier niveau au second niveau, reliant entre eux un premier local (231, 431) et un second local (132, 332).

2. Bâtiment selon la revendication 1, **caractérisé en ce qu'**il comprend une pluralité de premiers niveaux (2, 4), et une même pluralité de seconds niveaux, pour définir au moins une pluralité de modules (9), reliant chacun deux niveaux (1, 2 ; 3, 4) successifs, premier et second.

3. Bâtiment selon la revendication 1, **caractérisé en ce que** les premiers moyens (13) de circulation et les seconds moyens (14) de circulation comprennent, respectivement leurs propres ascenseurs (15, 16), séparés et indépendants les uns des autres, desservant respectivement et séparément les premiers niveaux (2, 4) et les seconds niveaux (1, 3).

4. Bâtiment selon la revendication 1, **caractérisé en ce que** les premiers niveaux (2, 4) et seconds niveaux (1, 3) sont superposés.

5. Utilisation mixte d'un bâtiment selon l'une quelconque des revendications 1 à 4, pour un usage professionnel, et un usage d'habitation, **caractérisé en ce que** :
- les premiers locaux (231, 431, 421) sont agencés en tant qu'habitation, et le premier niveau (2, 4) est à usage d'habitation,
- les seconds locaux (132, 332, 322) sont agencés en tant que locaux professionnels, et le second niveau (1, 3) est à usage professionnel,
- le premier accès (10) est à usage d'habitation, et comporte par exemple un hall d'entrée pour un résident,
- le second accès (11) est à usage professionnel, et comporte par exemple un hall d'entrée pour un visiteur professionnel
- les premiers moyens (13) de circulation sont à usage d'habitation,
- les seconds moyens (14) de circulation sont à usage professionnel,
- et les modules (9) sont des modules d'occupation mixte, réservés à un résident par exemple, chacun avec une première desserte (6) d'habitation, et une seconde desserte (7) professionnelle.

## Patentansprüche

1. Gebäude, mit:
- zumindest zwei Ebenen (2, 4; 1, 3), und zwar einer ersten Ebene (2, 4), die eine Mehrzahl von ersten Räumen (231, 431) aufweist, und einer zweiten Ebene (1, 3), die eine Mehrzahl von zweiten Räumen (132, 332) aufweist,
- zwei voneinander unabhängigen Zugängen (10, 11), und zwar einem ersten Zugang (10) und einem zweiten Zugang (11),
- zumindest zwei Verkehrswegen (13), die den beiden Ebenen (2, 4; 1, 3) jeweils zugeordnet sind, die aber voneinander getrennt und unabhängig sind, und zwar einem ersten Verkehrsweg (13), der der ersten Ebene zugeordnet ist und der zum einen mit dem ersten Zugang in Verbindung steht und zum anderen mit der Mehrzahl von ersten Räumen (331, 431) in Verbindung steht, die allein über den ersten Verkehrsweg nach außen erschlossen (7) sind, und einem zweiten Verkehrsweg (14), der der zweiten Ebene zugeordnet ist, und der zum einen mit dem zweiten Zugang in Verbindung steht und zum anderen mit der Mehrzahl an zweiten Räumen (132, 332) in Verbindung steht, die allein über den zweiten Verkehrsweg nach außen erschlossen (6) sind,
- wobei die ersten Räume (231, 431) und die zweiten Räume (132, 332) gemäß einer Mehrzahl von Modulen (9) zusammengefasst sind, die jeweils einen inneren und eigenen Durchgang aufweisen, der sich von der ersten Ebene zur zweiten Ebene erstreckt, und der zwischen jenen einen ersten Raum (231, 431) und einen zweiten Raum (132, 332) verbindet.

2. Gebäude nach Anspruch 1, **dadurch gekennzeichnet, dass** es eine Mehrzahl von ersten Ebenen (2, 4) und eine gleiche Mehrzahl von zweiten Ebenen aufweist, um zumindest eine Mehrzahl von Modulen (9) zu definieren, von denen jedes zwei aufeinanderfolgende erste und zweite Ebenen (1, 2; 3, 4) verbindet.

3. Gebäude nach Anspruch 1, **dadurch gekennzeichnet, dass** die ersten Verkehrswege (13) und die zweiten Verkehrswege (14) jeweils ihnen zugeordnete Aufzüge (15, 16) aufweisen, die voneinander getrennt und unabhängig sind, und wobei diese jeweils getrennt die ersten Ebenen (2, 4) und die zweiten Ebenen (1, 3) erschließen.

4. Gebäude nach Anspruch 1, **dadurch gekennzeichnet, dass** die ersten Ebenen (2, 4) und die zweiten Ebenen (1, 3) übereinander angeordnet sind.

5. Gemischte Verwendung eines Gebäudes nach einem der Ansprüche 1 bis 4 für gewerbliche Zwecke und für Wohnzwecke, **dadurch gekennzeichnet, dass**:
- die ersten Räume (231, 431, 421) als Wohnraum ausgelegt sind und die erste Ebene (2, 4) für Wohnzwecke dient,
- die zweiten Räume (132, 332, 322) als gewerbliche Räume ausgelegt sind und die erste Ebene (1, 3) für gewerbliche Zwecke dient,
- der erste Zugang (10) für Wohnzwecke dient und zum Beispiel eine Eingangshalle für einen Bewohner aufweist,
- die ersten Verkehrswege (13) für Wohnzwecke dienen,
- die zweiten Verkehrswege (14) für gewerbliche Zwecke dienen,
- und die Module (9) Module zur gemischten Belegung sind, die zum Beispiel einem Bewohner vorbehalten sind, wobei jedes einen ersten Wohnungsausgang (6) und einen zweiten gewerblichen Ausgang (7) aufweist.

## Claims

1. Building comprising:
- at least two levels (2, 4; 1, 3), namely a first level (2, 4) comprising a plurality of first units (231, 431) and a second level (1, 3) comprising a plurality of second units (132, 332),
- two entrances (10, 11) independent of one another, namely a first entrance (10) and a second entrance (11),
- at least two passage means (13) which are peculiar to the two levels (2, 4; 1, 3) respectively but are separate from and independent of one another, namely a first passage means (13) which is peculiar to the first level and communicates, on the one hand, with the first entrance, and, on the other hand, with the plurality of first units (231, 431) accessed (7) from the outside only via the first passage means, and a second passage means (14) which is peculiar to the second level and communicates, on the one hand, with the second entrance and, on the other hand, with the plurality of second units (132, 332) accessed (6) from the outside only via the second passage means
- the first units (231, 431) and the second units (132, 332) being grouped together as a plurality of modules (9) each comprising an internal private passage (8) running from the first level to the second level, connecting a first unit (231, 431) and a second unit (132, 332) together.

2. Building according to Claim 1, **characterized in that** it comprises a plurality of first levels (2, 4) and an equal plurality of second levels so as to define at least a plurality of modules (9), each connecting two successive, first and second levels (1, 2; 3, 4).

3. Building according to Claim 1, **characterized in that** the first passage means (13) and the second passage means (14) comprise respectively their own lifts (15, 16) which are separate from and independent of one another and serve respectively and separately the first levels (2, 4) and the second levels (1, 3).

4. Building according to Claim 1, **characterized in that** the first levels (2, 4) and second levels (1, 3) are superposed.

5. Mixed use of a building according to any one of Claims 1 to 4, for business use and habitation use, **characterized in that**:
- the first units (231, 431, 421) are arranged as habitation units and the first level (2, 4) is for habitation use,
- the second units (132, 332, 322) are arranged as business units and the second level (1, 3) is for business use,
- the first entrance (10) is for habitation use and comprises, for example, an entrance hall for a resident,
- the second entrance (11) is for business use and comprises, for example, an entrance hall for a business visitor,
- the first passage means (13) are for habitation use,
- the second passage means (14) are for business use,
- and the modules (9) are mixed-purpose modules, reserved for a resident for example, each with a first, habitation access (6) and a second, business access (7).
